# FASCICULE DE BREVET EUROPEEN

(11) **EP 3 558 692 B1**
(45) Date de publication et mention de la délivrance du brevet: **16.02.2022**
(21) Numéro de dépôt: 17826245.7
(22) Date de dépôt: 22.12.2017
(51) Int. Cl.: B42D 25/355, B42D 25/351, B42D 25/328, B42D 25/435, B42D 25/373

(54) **DOCUMENT SECURISE**
SICHERES DOKUMENT
SECURE DOCUMENT

(30) Priorité: 23.12.2016 FR 1663293
(43) Date de publication de la demande: 30.10.2019
(73) Titulaire: Oberthur Fiduciaire SAS, 75008 Paris (FR)
(72) Inventeur: ROSSET, Henri, 38730 Le Pin (FR); SARRAZIN, Pierre, 38400 Saint Martin D'heres (FR); THIERRY, Ivan, 77320 Jouy Sur Morin (FR)
(74) Mandataire: Nony
(86) Numéro de dépôt international: PCT/EP2017/084544
(87) Numéro de publication internationale: WO 2018/115515

(56) Documents cités:
- WO-A1-2011/007343
- WO-A1-2015/197617
- WO-A1-2016/135444
- DE-A1-102010 053 052

## Description

La présente invention concerne les documents sécurisés et les procédés de fabrication de tels documents.

L'invention concerne en particulier les documents sécurisés comportant un substrat fibreux, notamment papetier, traversé par au moins une ouverture, et notamment les billets de banque.

DE 102010053052 A1 décrit un support de données, notamment un document de valeur, tel qu'un billet de banque ou une carte d'identité, comportant un substrat et un élément de sécurité, ce dernier étant relié au substrat, le support de données comportant un identifiant créé sous l'effet d'un faisceau laser, cet identifiant présentant un aspect visuel différent lorsqu'il est observé en lumière transmise et en lumière réfléchie.

WO 2016/135444 A1 divulgue un document sécurisé comportant une couche protectrice au moins partiellement transparente recouvrant une couche de substrat fibreux et un élément de sécurité allongé partiellement incorporé au sein de la couche de substrat fibreux.

L'ouverture est souvent qualifiée de « fenêtre traversante », et elle est généralement destinée à l'observation d'un élément de sécurité se superposant à l'ouverture, à la fois du côté recto et du côté verso.

Cet élément de sécurité peut être un film appliqué par lamination sur la face recto du substrat, ce film étant encore appelé « foil laminé ».

La présence d'un tel film sur le substrat fibreux tend à entraîner un phénomène de tuilage indésirable (encore appelé « curl » en anglais). Pour limiter ce phénomène et permettre au document de conserver sa planéité, diverses solutions ont été proposées.

Une première solution consiste ainsi à appliquer au verso un contre-film (« counter-foil ») plus fin que le foil présent au recto, et de largeur identique. EP2077190 divulgue une solution de ce type.

L'inconvénient d'un contre-film est d'accroître localement l'épaisseur du document, ce qui peut rendre problématiques des étapes ultérieures de fabrication du document telles que l'impression. Pour y remédier, la demande EP2860040A1 propose de diminuer localement l'épaisseur du substrat en réalisant un filigrane.

De plus, le contre-film est le plus souvent un simple film transparent qui n'apporte pas de sécurisation supplémentaire.

Une autre solution pour lutter contre le phénomène de tuilage réside dans l'application d'un vernis au verso. Une difficulté qui se pose alors est d'appliquer ce vernis de façon repérée pour qu'il se superpose exactement au foil présent au recto. La demande DE 102009036314 divulgue une solution de ce type. Néanmoins, l'application d'un vernis ne constitue pas une solution entièrement satisfaisante, en ce qu'elle n'augmente pas la sécurisation du document.

Il existe par conséquent un besoin pour trouver une solution au problème de tuilage sans pour autant compliquer l'étape d'impression du substrat, et en augmentant la sécurisation du document.

L'invention a ainsi pour objet, selon un premier de ses aspects, un document sécurisé comportant :
- un substrat fibreux traversé par au moins une ouverture,
- un fil de sécurité s'étendant au moins partiellement au sein du substrat fibreux,
- un film fermant l'ouverture et se superposant au moins partiellement au fil de sécurité, la largeur dudit film étant supérieure à la largeur du fil de sécurité, la largeur dudit film étant supérieure ou égale à 5 mm et inférieure ou égale à 30 mm et la largeur du fil de sécurité étant comprise entre 2 et 12 mm.

L'invention repose sur l'utilisation d'un fil de sécurité ayant un positionnement particulier relativement au film pour limiter le phénomène de tuilage, voire l'éliminer complètement. Elle permet d'éviter d'avoir à appliquer un contre-film ou un vernis et ne cause pas nécessairement de surépaisseur puisque le fil est au moins partiellement intégré au substrat.

La largeur du film est comprise entre 5 et 30 mm.

### Fil de sécurité

Le fil de sécurité, ci-après le « fil » (encore appelé « thread » en anglais), désigne un élément continu en bande introduit au cours de la fabrication du papier.

Ce fil de sécurité est classiquement en une matière thermoplastique, de préférence transparente, par exemple du polyester ou du PET.

De préférence, le fil de sécurité est totalement transparent, au moins dans la région de l'ouverture ou sur toute sa longueur.

Son épaisseur est par exemple comprise entre 12 et 50 microns. Les meilleurs résultats vis-à-vis du tuilage sont obtenus pour un fil plutôt large, de largeur comprise entre 2 et 12 mm, mieux entre 4 et 10 mm. La largeur du fil de sécurité est de préférence supérieure ou égale à 6 mm, mieux à 8 mm.

La largeur du film qui obture l'ouverture est supérieure à celle du fil, étant de préférence supérieure ou égale à 10 mm et inférieure ou égale à 30 mm, mieux inférieure ou égale à 20 mm, par exemple de 16 mm environ.

Le ratio de la largeur du film à la largeur du fil n'excède de préférence pas 2. On peut avoir le ratio |l_{film-}l_{fil}|/l_{fil} compris entre let 2, mieux entre 1,5 et 1,8, où l_{film} désigne la plus grande largeur du film et l_{fil} la plus grande largeur du fil.

Le fil peut s'étendre entre deux bords opposés du substrat et le film s'étendre entre les mêmes bords.

Le fil de sécurité peut porter tout élément de sécurité de premier, deuxième ou troisième niveau, et de préférence au moins un élément de sécurité de premier et/ou deuxième niveau, par exemple un dispositif optiquement variable (« OVD » en anglais) tel qu'une métallisation, un élément interférentiel, notamment iridescent, diffractif, à couches minces ou à cristaux liquides, un élément réfractif, un élément à effet de parallaxe, et/ou un élément luminescent, notamment fluorescent.

Le fil peut s'étendre entièrement au sein du substrat, constituant alors un fil totalement intégré en masse. Dans ce cas, la sécurisation qu'il apporte peut être liée à la difficulté d'intégrer le fil dans la masse du papier. Le fil peut également comporter un ou plusieurs éléments de sécurité visibles en lumière transmise, à travers le substrat fibreux, tels qu'un micro-texte. Le fil peut aussi porter un ou plusieurs éléments de sécurité, par exemple magnétiques ou radiofréquence, pouvant être lus à travers une épaisseur de substrat grâce à un lecteur approprié.

De préférence, le fil de sécurité présente au moins une surface exposée, non recouverte par les fibres du substrat. Dans ce cas, le fil est dit incorporé en fenêtres (« window thread » en anglais). Il est alors intéressant de munir le film d'éléments de sécurité visibles ou détectables optiquement. Il peut en particulier être intéressant de faire en sorte que le fil de sécurité coopère optiquement avec le film ; on a par exemple sur le fil et sur le film des éléments de sécurité qui sont complémentaires ou cumulent leurs effets localement. Le nombre de fenêtres sur le document peut être de un, deux ou trois, par exemple, ou plus. Le nombre de ponts entre les fenêtres peut être d'un ou deux, par exemple, ou plus.

On peut donner aux ponts toute forme ; les ponts peuvent avantageusement comporter au moins un filigrane sombre, de façon à créer une surépaisseur locale et une rigidification supplémentaire. Le ou les filigranes sombres peuvent avoir toute forme, et notamment une forme de chevron, étant de préférence d'orientation générale transverse à la direction longitudinale du fil. Les ponts ou les zones bordant les fenêtres peuvent comprendre des zones d'opacité variable, par exemple telles que décrites dans la demande WO 2015197617.

De préférence, le film se superpose au moins partiellement à une fenêtre d'un fil incorporé en fenêtre, ladite fenêtre laissant apparaître le fil. Cela peut faciliter l'observation en lumière transmise du film et du fil dans la fenêtre, et d'un ou plusieurs éléments de sécurité correspondants. Des effets optiques peuvent être créés entre le film et le fil, visibles par exemple en lumière transmise. En outre, cela assure une protection du fil:
- contre les effets de la circulation par exemple tels que les effets de l'abrasion, de la salissure sèche ou humide, du froissement et du pliage, et participe ainsi à améliorer la durabilité et la résistance à la circulation du document sécurisé, et également
- contre l'arrachement, notamment en vue de la falsification et/ou contrefaçon, et participe ainsi à améliorer la sécurisation du document sécurisé.

Concernant des effets optiques créés entre le film et le fil, on peut par exemple citer une variante selon laquelle :
- le fil incorporé en fenêtre comprend au moins une image imbriquée telle que décrite dans les demandes EP2454101 et EP2454102, et
- le film comprend une trame de révélation telle que décrite dans les demandes EP2454101 et EP2454102,
- la trame de révélation étant rapportée sur une fenêtre du fil incorporé en fenêtre laissant apparaître ladite au moins une image imbriquée.

Conformément aux demandes précitées, un effet de mouvement est alors observable en lumière réfléchie par changement de l'angle d'observation.

La fenêtre peut être au recto et le film avoir été appliqué au verso. Grâce à la présence du fil, la surface du substrat à l'opposé du film n'a pas à être recouverte par un autre film ou par un vernis.

Le fil peut être interrompu ou non par l'ouverture. L'ouverture peut séparer le fil en deux portions ou non. Un bord de l'ouverture peut être en contact avec le fil.

De préférence, l'ouverture ne coupe pas totalement le fil ; ce dernier peut rester continu, ce qui permet d'obtenir de meilleurs résultats face au tuilage.

### Ouverture

L'ouverture est de préférence réalisée hors ligne, c'est-à-dire après insertion du fil de sécurité, notamment par poinçonnage ou par découpe laser.

L'ouverture peut avoir toute forme, notamment circulaire, non circulaire, polygonale, notamment en forme de polygone régulier ou non, carrée, rectangulaire, hexagonale, pentagonale, triangulaire, oblongue, ovale, notamment elliptique, en forme de motif alphanumérique, de logo ou autre.

L'ouverture peut être symétrique par rapport à au moins un axe de symétrie, voire par rapport à un centre de symétrie.

L'ouverture peut être d'étendue comprise entre 1 et 1000 mm², mieux entre 50 et 200 mm².

Une plus grande dimension de l'ouverture peut être comprise entre 1 et 70 mm.

L'ouverture peut être située à une distance d'au moins 2 mm d'un bord du document.

Le document peut ne comporter qu'une seule ouverture.

De préférence, la largeur du fil est supérieure à la dimension de l'ouverture mesurée perpendiculairement à la direction longitudinale du fil.

L'ouverture peut couper au moins partiellement le fil, et notamment l'ouverture peut être totalement superposée au fil sans l'interrompre totalement.

Lorsque l'ouverture coupe partiellement le fil, l'ouverture s'étend par exemple pour au moins un tiers de sa surface au-dessus de ce qu'était le fil avant formation de l'ouverture.

L'ouverture peut être centrée sur le fil. En variante, l'ouverture est décentrée par rapport au fil, au moins une partie du bord de l'ouverture étant en contact avec le fil.

De préférence, le fil est centré par rapport à l'ouverture, que celle-ci se superpose entièrement au fil avant sa formation ou qu'elle soit plus large que le fil.

De préférence encore, le fil est centré par rapport au film, lorsque le document est observé de face.

De préférence encore, le film est centré par rapport à l'ouverture.

### Film

Le film peut comporter au moins une couche d'une matière thermoplastique.

Le film peut être appliqué de diverses façons sur le substrat ; de préférence, le film est laminé à chaud sur le substrat.

Le film peut être revêtu sur la face par laquelle il est appliqué sur le substrat fibreux d'un adhésif, notamment un adhésif thermo-activable.

Le film peut comporter tout élément de sécurité de premier, deuxième ou troisième niveau.

Le film peut présenter au moins une région non opaque qui se superpose à au moins une région non opaque du fil, notamment au niveau d'une fenêtre et/ou de l'ouverture.

L'une au moins des régions non opaques qui se superpose à au moins une région non opaque du fil peut présenter au moins deux régions colorées différemment.

L'un au moins du fil et du film peut comporter un motif diffractif et/ou iridescent et/ou métallisé.

L'épaisseur du film est de préférence supérieure ou égale à 12 microns, et mieux elle est comprise entre 20 et 40 microns.

La largeur du film est comprise entre 5 et 30 mm, de préférence entre 5 et 20 mm.

Le film est par exemple déposé sur le substrat à une distance du bord comprise entre 1 et 90 mm.

Il peut être avantageux que le film présente des zones d'opacité variable ; en particulier, le film peut présenter une zone moins opaque, qui s'étend longitudinalement, visible en lumière transmise, qui se superpose au moins partiellement à une zone non opaque du fil. Cela permet d'observer en lumière transmise un motif qui résulte de la superposition du film et du fil.

Le film peut avoir été appliqué par lamination à chaud ; il peut être revêtu, sur sa face par laquelle il est appliqué sur le substrat fibreux, d'un adhésif, notamment thermo-activable.

### Substrat fibreux

Le substrat fibreux est de préférence papetier. Il peut comporter des fibres naturelles et/ou synthétiques, notamment des fibres de cellulose, de lin, de chanvre et/ou de coton. Il s'agit de préférence d'un substrat fibreux comprenant des fibres de coton.

Le substrat fibreux peut être mono-jet ou bi-jet et avoir été formé sur une forme ronde ou une forme plate. De préférence, le substrat fibreux comporte un ou plusieurs filigranes et/ou d'autres éléments de sécurité introduits en masse et/ou en surface tels que des fibres luminescentes ou magnétiques, et/ou des planchettes.

Comme mentionné ci-dessus, il s'avère avantageux de réaliser un ou plusieurs filigranes sombres superposés au moins partiellement au fil de sécurité ; cela permet de renforcer la tenue de celui-ci et peut diminuer encore le phénomène de tuilage. Ce ou ces filigranes sombres sont par exemple en forme de chevron, de préférence orientés transversalement au fil, et de préférence encore centrés sur celui-ci.

L'épaisseur du substrat fibreux peut être comprise entre 50 et 200 microns, de préférence entre 80 et 140 microns. Le grammage du substrat fibreux est par exemple compris entre 50 et 200 g/m², de préférence entre 100 et 130 g/m².

### Document sécurisé

Le document sécurisé constitue de préférence un billet de banque, mais l'invention s'applique à d'autres documents sécurisés tels que des titres de valeur, chèques, coupons, tickets, entre autres, ainsi qu'à des documents d'identité, par exemple passeport, carte d'identité, permis de conduire.

Le document peut avoir reçu une impression, notamment en taille douce et en impression offset.

### Procédé de fabrication

L'invention a encore pour objet, selon un autre de ses aspects, un procédé de fabrication d'un document sécurisé selon l'invention, tel que défini plus haut, comportant les étapes consistant à :
- réaliser un substrat fibreux avec au moins un fil de sécurité introduit en masse ou en fenêtres dans le substrat et une ouverture,
- appliquer un film sur une face du substrat pour fermer l'ouverture, le film , de largeur supérieure ou égale à 5mm et inférieure ou égale à 30 mm, se superposant au moins partiellement au fil de sécurité dont la largeur est comprise entre 2 et 12 mm.

L'ouverture peut être réalisée par poinçonnage ou au moyen d'un laser.

L'ouverture est de préférence réalisée après l'introduction du fil de sécurité, notamment avec ablation d'au moins une partie du fil de sécurité.

### Procédé d'authentification

L'invention a encore pour objet, selon un autre de ses aspects, un procédé d'authentification d'un document sécurisé selon l'invention, comportant l'observation du document à travers l'ouverture en lumière transmise et la détermination de l'authenticité du document au moins sur la base de cette observation.

Le procédé peut comporter l'observation du document pour vérifier la présence d'effets optiques sur le fil de sécurité et le film ; en particulier, le procédé peut comporter l'observation d'effets complémentaires sur le fil et le film, notamment en lumière transmise.

### Description détaillée

L'invention pourra être mieux comprise à la lecture de la description détaillée qui va suivre, d'exemples de mise en œuvre non limitatifs de celle-ci, et à l'examen du dessin annexé, sur lequel :
- la figure 1 représente un document sécurisé selon l'invention, vu côté recto,
- la figure 2 représente le document sécurisé de la figure 1, vu côté verso,
- la figure 3 est une coupe selon III-III de la figure 2,
- la figure 4 est une coupe selon IV-IV de la figure 2,
- la figure 5 est une coupe d'un exemple de fil de sécurité,
- la figure 6 est une coupe d'un exemple de film de sécurité,
- les figures 7 à 10 et 13 représentent des variantes de documents sécurisés selon l'invention,
- la figure 11 représente partiellement un document sécurisé selon une variante de mise en œuvre de l'invention,
- la figure 12 est une coupe selon XII-XII de la figure 11,
- la figure 14 représente le substrat du document de la figure 13 avant réalisation de l'ouverture et pose du film.

Le document sécurisé 1 représenté sur les figures 1 et 2 comporte un substrat fibreux 10 qui est de préférence un substrat papetier, comportant par exemple des fibres de coton. Le document 1 est par exemple un billet de banque.

Conformément à l'invention, le substrat 10 est traversé par au moins une ouverture 11. Cette dernière peut être réalisée de diverses façons, par exemple par découpe laser, à l'emporte-pièce ou encore, lorsque l'ouverture n'est pas réalisée sur le fil, par jet d'eau.

L'ouverture 11 est obturée sur le côté recto du document 1 par un film 20, encore appelé « foil » ou « foil laminé », qui s'étend de préférence, comme illustré, sur toute la largeur du document 1, entre deux bords opposés 14 et 15 de celui-ci. Le film 20 s'étend par exemple à une distance d du bord adjacent 17 comprise entre 5 et 40 mm.

En variante, le film 20 ne s'étend pas sur toute la largeur du document sécurisé 1, étant constitué par un patch.

Conformément à l'invention, le document sécurisé 1 comporte également un fil de sécurité 30 qui s'étend au moins partiellement au sein du substrat 10.

Dans l'exemple considéré, le fil de sécurité 30 s'étend en fenêtres entre les deux bords 14 et 15, c'est-à-dire qu'il s'étend au moins par endroits à la surface du substrat 10, sur sa face verso 16.

Le fil de sécurité 30 est enfoui dans le substrat 10 sur une partie de sa longueur au niveau d'un ou plusieurs ponts 18. Les zones où le fil 30 est apparent constituent des fenêtres.

Les méthodes d'incorporation de fils en fenêtres sont aujourd'hui largement connues.

Le fil 30 présente une largeur l_{fil} inférieure à celle l_{film} du film 20, comme on peut le voir notamment sur les figures 1 et 2.

Le fil 30 est interrompu au niveau de l'ouverture 11, cette dernière étant plus large que le fil 30 dans l'exemple illustré.

Lorsque le document sécurisé 1 est observé du côté recto, comme sur la figure 1, on voit le film 20 en lumière réfléchie.

En lumière transmise, en observant le recto avec le verso éclairé, si le film 20 n'est pas totalement opaque, on peut voir également l'ouverture 11 et le fil 30.

En lumière réfléchie, côté verso, comme sur la figure 2, on peut voir le fil 30, notamment dans les fenêtres, ainsi que l'ouverture 11.

En lumière transmise, en observant du côté du verso, et en éclairant le recto, on peut voir également contour du film 20 si celui-ci n'est pas totalement transparent.

Le fil de sécurité 30 peut être réalisé de diverses façons et comporte par exemple comme illustré à la figure 5 un support 31 en une matière thermoplastique, par exemple du PET.

Le fil de sécurité 30 peut comporter tout élément de sécurité approprié, par exemple des métallisations 32 disposées selon des points de trame de façon à reproduire à l'apparence d'un motif avec un effet de relief.

Le film 20 peut comporter, comme illustré à la figure 6, un support 21 qui peut être également en matière thermoplastique, par exemple en PET.

Le film 20 peut comporter tout élément de sécurité adapté, notamment déposé sur le support 21, par exemple une couche d'un matériau embossé et/ou métallisé pour former un hologramme 22 ainsi éventuellement que des impressions.

Le film 20 comporte par exemple deux sous-couches imprimées 23 et 24, de couleurs différentes, ainsi que deux surimpressions 26 et 27 optiquement variables.

Dans un exemple de réalisation, les sous-couches 23 et 24 sont respectivement bleue et rouge et les surimpressions 26 et 27 sont réalisées avec des encres optiquement variables bleu-vert et jaune-vert.

Dans l'exemple des figures 1 à 6, l'ouverture 11 intercepte totalement le fil 30 qu'elle coupe en deux portions.

En variante, l'ouverture 11 peut n'intercepter que partiellement le fil de sécurité 30, comme illustré à la figure 7. On voit sur cette figure que l'ouverture 11 ne coupe qu'une partie du fil de sécurité 30.

Dans la variante illustrée à la figure 8, l'ouverture 11 est de dimensions suffisamment petites pour qu'elle soit totalement inscrite dans le fil de sécurité 30. Sur la figure 8, l'ouverture 11 est de contour circulaire de diamètre inférieur à la largeur du fil 30, par exemple de diamètre sensiblement égal à la moitié de la largeur du fil.

Dans la variante de la figure 9, l'ouverture 11 est plus large que le fil de sécurité 30. On a également illustré sur cette figure la possibilité de donner à l'ouverture 11 un contour ovale, de grand axe perpendiculaire à la direction longitudinale du fil 30.

Le fil de sécurité 30 peut ne pas être intégré en fenêtres mais en masse. A titre d'exemple, on a représenté à la figure 10 un document sécurisé 1 dans lequel le fil de sécurité 30 s'étend au sein du substrat 10 sans jamais être apparent à sa surface. Dans ce cas, le fil de sécurité 30, outre sa fonction anti-curl, peut constituer une sécurité visible en lumière transmise.

De préférence, comme visible sur les figures 2, 8 ou 9, le fil 30 est centré par rapport à l'ouverture 11, c'est-à-dire que le fil 30 et l'ouverture 11 sont tous deux symétriques par rapport à un même plan médian de symétrie parallèle à leur direction longitudinale. De préférence, le film 20 est également symétrique par rapport à ce même plan médian.

Le substrat 10 peut comporter un élément de sécurité tel qu'un filigrane 50, schématiquement représenté aux figures 1 et 2.

Il peut être avantageux de réaliser au moins un filigrane sombre 55 dans la zone du fil 30 de façon à conférer plus de rigidité localement au substrat 10. Le filigrane sombre 55 se traduit par une épaisseur plus importante du substrat que dans la zone véline, comme illustré à la figure 12.

Le filigrane sombre 55 peut se répéter le long du fil 30 et du film 20, et présenter une forme de chevron par exemple.

Dans les exemples des figures 1, 7, 8 ou 9, l'ouverture 11 se situe au niveau d'une fenêtre du fil 30 ; dans des variantes, l'ouverture 11 est placée au niveau d'un pont 18, soit totalement, soit en partie. On a par exemple une ouverture 11 située à cheval sur un pont 18 et une fenêtre où le fil 30 est exposé.

Dans l'exemple de la figure 13, l'ouverture 11 est placée au niveau d'une fenêtre du fil 30, le film 20 étant appliqué du côté des fenêtres du fil 30. On a représenté à la figure 14 le substrat du document de la figure 13 avant réalisation de l'ouverture 11 et pose du film 20. On voit sur cette figure que le fil 30 comporte trois fenêtres avant la réalisation de l'ouverture 11. Cette dernière est plus grande que la fenêtre centrale, de sorte que cette dernière n'apparaît plus sur le document 1.

### Exemples

Des essais ont été réalisés avec différents diamètres d'ouverture. Les meilleurs résultats sont obtenus pour des fils plus larges que le diamètre de l'ouverture, c'est-à-dire lorsque le fil de sécurité n'est pas entièrement sectionné par l'ouverture.

D'autres essais ont montré que les résultats sont légèrement meilleurs lorsque le document présente deux fenêtres plutôt que trois, autrement dit quand la longueur sur laquelle le fil est enfoui entièrement dans le substrat est supérieure.

D'autres essais encore mettent en évidence que de meilleurs résultats sont obtenus avec un fil en fenêtres qu'avec un contre-film de la même largeur que le fil.

On obtient dans le cas d'une ouverture de 5 mm, d'un fil de 8 mm de large, et d'un contre-film de 8 mm de large, les valeurs d'angle de tuilage suivantes données dans le tableau ci-dessous. La référence correspond à un document sans contre-film, ni fil, ni vernis localisé sur le côté opposé au film.

| | Angle tuilage (deg) |
|---|---|
| Référence | 39 |
| Fil 8 mm | 8,9 |
| Contre-film 8mm | 21,8 |

Le fait de substituer une partie des fibres papetières par la matière du fil de sécurité, insensible aux variations d'humidité, permet de diminuer considérablement l'effet de tuilage.

Le résultat est d'autant plus surprenant que le fil est de largeur bien inférieure à celle des films et des contre-films classiquement utilisés, qui est de l'ordre de 10 à 16 mm.

Bien entendu, l'invention n'est pas limitée aux exemples qui viennent d'être décrits. On peut réaliser l'ouverture, le fil et le film avec d'autres formes encore.

## Revendications

1. Document sécurisé (1) comportant :
- un substrat fibreux (10), notamment papetier, traversé par au moins une ouverture (11),
- un fil de sécurité (30) s'étendant au moins partiellement au sein du substrat fibreux (10),
- un film (20) fermant l'ouverture (11) et se superposant au moins partiellement au fil de sécurité, la largeur du film (20) étant supérieure à celle du fil de sécurité (30), **caractérisé en ce que** le film (20) présente une largeur supérieure ou égale à 5 mm et inférieure ou égale à 30 mm, et **en ce que** le fil de sécurité (30) présente une largeur comprise entre 2 et 12 mm.

2. Document selon la revendication 1, le fil (30) s'étendant entièrement au sein du substrat (10), constituant un fil totalement intégré en masse au sein du substrat (10).

3. Document selon la revendication 1, le fil (30) s'étendant en fenêtres au sein du substrat (10), le film (20) se superposant de préférence au moins partiellement à une fenêtre laissant apparaître le fil, un effet optique étant créé de préférence entre le film (20) et le fil de sécurité (30), notamment au niveau de la superposition du film (20) et de ladite fenêtre laissant apparaître le fil.

4. Document selon la revendication 3, la fenêtre étant au recto et le film appliqué au verso.

5. Document selon l'une quelconque des revendications précédentes, la surface du substrat à l'opposé du film étant non recouverte par un autre film ou par une enduction partielle et/ou le fil (30) étant totalement transparent, au moins dans la région de l'ouverture ou sur toute sa longueur et/ou la largeur du fil de sécurité (30) étant supérieure ou égale à 6 mm, mieux à 8 mm.

6. Document selon l'une quelconque des revendications précédentes, la largeur du fil (30) étant supérieure à la dimension de l'ouverture (11) mesurée perpendiculairement à la direction longitudinale du fil.

7. Document selon l'une quelconque des revendications précédentes, l'ouverture étant centrée sur le fil ou décentrée par rapport au fil, au moins une partie du bord de l'ouverture étant en contact avec le fil (30).

8. Document selon l'une quelconque des revendications 1 à 5, l'ouverture séparant le fil en deux portions.

9. Document selon l'une quelconque des revendications précédentes, la largeur du film (20) étant supérieure ou égale à 10 mm et inférieure ou égale à 30 mm, mieux inférieure ou égale à 20 mm, encore mieux inférieure ou égale à 16 mm, et/ou le ratio |l_{film-}l_{fil}|/l_{fil} étant compris entre 1 et 2, mieux entre 1,5 et 1,8, où l_{film} désigne la plus grande largeur du film et l_{fil} la plus grande largeur du fil.

10. Document selon l'une quelconque des revendications précédentes, le film ayant été laminé à chaud sur le substrat et/ou le substrat comportant au moins un filigrane sombre (55) recouvrant au moins partiellement le fil (30) ou contigu à celui-ci.

11. Document selon l'une quelconque des revendications précédentes, le film ayant au moins une région non opaque qui se superpose à au moins une région non opaque du fil, notamment au niveau d'une fenêtre et/ou de l'ouverture, l'une au moins des régions non opaques qui se superposent présentant de préférence au moins deux régions colorées différemment.

12. Document selon l'une quelconque des revendications précédentes, l'un au moins du fil et du film comportant un motif diffractif et/ou iridescent et/ou métallisé.

13. Document selon l'une quelconque des revendications précédentes, constituant un billet de banque.

14. Procédé de fabrication d'un document sécurisé selon l'une quelconque des revendications précédentes, comportant les étapes consistant à :
- réaliser un substrat fibreux avec au moins un fil de sécurité (30), de largeur comprise entre 2 et 12 mm, introduit en masse ou en fenêtres dans le substrat et réaliser une ouverture (11),
- appliquer un film (20), de largeur supérieure ou égale à 5 mm et inférieure ou égale à 30 mm, sur une face du substrat pour fermer l'ouverture, le film se superposant au moins partiellement au fil de sécurité, l'ouverture (11) étant de préférence réalisée par poinçonnage ou au moyen d'un laser et/ou l'ouverture étant réalisée de préférence après l'introduction du fil de sécurité, notamment par ablation d'au moins une partie du fil de sécurité.

15. Procédé d'authentification d'un document sécurisé selon l'une quelconque des revendications 1 à 13, comportant l'observation du document à travers l'ouverture en lumière transmise et la détermination de l'authenticité du document au moins sur la base de cette observation.

## Patentansprüche

1. Sicheres Dokument (1) aufweisend:
- ein faseriges Substrat (10) insbesondere aus Papier, das von mindestens einer Öffnung (11) durchquert wird,
- einen Sicherheitsfaden (30), der sich wenigstens teilweise innerhalb des faserigen Substrats (10) erstreckt,
- eine Folie (20), die die Öffnung (11) verschließt und den Sicherheitsfaden wenigstens teilweise überlagert, wobei die Breite der Folie (20) größer als die des Sicherheitsfadens (30) ist,
**dadurch gekennzeichnet, dass** die Folie (20) eine Breite größer als oder gleich 5 mm und kleiner als oder gleich 30 mm aufweist, und dadurch, dass der Sicherheitsfaden (30) eine Breite zwischen 2 und 12 mm aufweist.

2. Dokument nach Anspruch 1, wobei sich der Faden (30) vollständig innerhalb des Substrats (10) erstreckt, wobei er einen Faden bildet, der innerhalb des Substrats (10) vollständig massenintegriert ist.

3. Dokument nach Anspruch 1, wobei sich der Faden (30) in Fenstern innerhalb des Substrats (10) erstreckt, wobei die Folie (20) vorzugsweise wenigstens teilweise ein Fenster überlagert, das den Faden erscheinen lässt, wobei eine optische Wirkung vorzugsweise zwischen der Folie (20) und dem Sicherheitsfaden (30) erzeugt wird, insbesondere an der Überlagerung der Folie (20) und des Fensters, das den Faden erscheinen lässt.

4. Dokument nach Anspruch 3, wobei sich das Fenster auf der Vorderseite befindet und die Folie auf der Rückseite aufgebracht ist.

5. Dokument nach einem der vorhergehenden Ansprüche, wobei die Fläche des Substrats gegenüber der Folie nicht von einer anderen Folie oder einer teilweisen Beschichtung bedeckt ist und/oder der Faden (30) vollständig transparent ist, wenigstens im Bereich der Öffnung oder über seine gesamte Länge, und/oder wobei die Breite des Sicherheitsfadens (30) größer als oder gleich 6 mm, besser noch 8 mm ist.

6. Dokument nach einem der vorhergehenden Ansprüche, wobei die Breite des Fadens (30) senkrecht zur Längsrichtung des Fadens gemessen größer als die Abmessung der Öffnung (11) ist.

7. Dokument nach einem der vorhergehenden Ansprüche, wobei die Öffnung auf dem Faden zentriert oder bezogen auf den Faden dezentriert ist, wobei wenigstens ein Abschnitt des Rands der Öffnung mit dem Faden (30) in Kontakt steht.

8. Dokument nach einem der Ansprüche 1 bis 5, wobei die Öffnung den Faden in zwei Teilbereiche trennt.

9. Dokument nach einem der vorhergehenden Ansprüche, wobei die Breite der Folie (20) größer als oder gleich 10 mm und kleiner als oder gleich 30 mm, besser kleiner als oder gleich 20 mm, besser noch kleiner als oder gleich 16 mm ist und/oder das Verhältnis |l_{Folie} - l_{Faden}|/l_{Faden} zwischen 1 und 2, besser zwischen 1,5 und 1,8 beträgt, wobei l_{Folie} die größte Breite der Folie und l_{Faden} die größte Breite des Fadens bezeichnet.

10. Dokument nach einem der vorhergehenden Ansprüche, wobei die Folie auf das Substrat heißlaminiert ist und/oder das Substrat mindestens ein dunkles Wasserzeichen (55) aufweist, das den Faden (30) wenigstens teilweise bedeckt oder an diesen angrenzt.

11. Dokument nach einem der vorhergehenden Ansprüche, wobei die Folie mindestens einen nicht opaken Bereich aufweist, der mindestens einen nicht opaken Bereich des Fadens überlagert, insbesondere an einem Fenster und/oder der Öffnung, wobei wenigstens einer der nicht opaken Bereiche, die sich überlagern, vorzugsweise mindestens zwei Bereiche aufweist, die unterschiedlich gefärbt sind.

12. Dokument nach einem der vorhergehenden Ansprüche, wobei mindestens eins von dem Faden und der Folie ein Beugungs- und/oder irisierendes und/oder metallisiertes Muster aufweist.

13. Dokument nach einem der vorhergehenden Ansprüche, das eine Banknote bildet.

14. Verfahren zur Herstellung eines sicheren Dokuments nach einem der vorhergehenden Ansprüche, aufweisend die folgenden Schritte:
- Herstellen eines faserigen Substrats mit mindestens einem Sicherheitsfaden (30) einer Breite zwischen 2 und 12 mm, der in die Masse oder in Fenster ins Substrat eingebracht ist, und Herstellen einer Öffnung (11),
- Aufbringen einer Folie (20) einer Breite größer als oder gleich 5 mm und kleiner als oder gleich 30 mm auf eine Substratfläche, um die Öffnung zu verschließen, wobei die Folie den Sicherheitsfaden wenigstens teilweise überlagert,
wobei die Öffnung (11) vorzugsweise durch Stanzen oder mittels eines Lasers erzeugt und/oder die Öffnung vorzugsweise nach der Einbringung des Sicherheitsfadens insbesondere durch Abtragung wenigstens eines Abschnitts des Sicherheitsfadens erzeugt wird.

15. Verfahren zur Authentifizierung eines sicheren Dokuments nach einem der Ansprüche 1 bis 13, aufweisend das Betrachten des Dokuments durch die Öffnung im Durchlicht und das Bestimmen der Authentizität des Dokuments wenigstens auf der Grundlage dieser Betrachtung

## Claims

1. A secure document (1) comprising:
- a fibrous substrate (10), in particular paper, traversed by at least one opening (11);
- a security thread (30) extending at least partially into the fibrous substrate (10);
- a film (20) closing the opening (11) and at least partially overlapping the security thread, the width of the film (20) being greater than that of the security thread (30),
**characterized in that** the film has a width greater than or equal to 5 mm and less than or equal to 30 mm, and the security thread is between 2 and 12 mm wide.

2. The document as claimed in claim 1, the thread (30) fully extending into the substrate (10), forming a thread completely integrated in the mass within the substrate (10).

3. The document as claimed in claim 1, the thread (30) extending into windows within the substrate (10), the film (20) preferentially at least partially overlapping a window revealing the thread, an optical effect being preferentially created between the film (20) and the security thread (30), particularly in the vicinity of the overlapping of the film (20) and of said window revealing the thread.

4. The document as claimed in claim 3, the window being on the front and the film being applied on the back.

5. The document as claimed in any of the preceding claims, the surface of the substrate opposite the film not being covered by another film or by a partial coating and/or the thread (30) being completely transparent, at least in the region of the opening or over its entire length and/or the width of the security thread (30) being greater than or equal to 6 mm, preferably 8 mm.

6. The document as claimed in any of the preceding claims, the width of the thread (30) being greater than the dimension of the opening (11) measured perpendicular to the longitudinal direction of the thread.

7. The document as claimed in any of the preceding claims, the opening being centered on the thread or off-centered relative to the thread, at least part of the edge of the opening being in contact with the thread (30).

8. The document as claimed in any of claims 1 to 5, the opening dividing the thread into two portions.

9. The document as claimed in any of the preceding claims, the width of the film (20) being greater than or equal to 10 mm and less than or equal to 30 mm, preferably less than or equal to 20 mm, more preferably less than or equal to 16 mm, and/or the ratio |l_{film-}l_{thread}|/l_{thread} being between 1 and 2, preferably between 1.5 and 1.8, where l_{film} denotes the greatest width of the film and l_{thread} denotes the greatest width of the thread.

10. The document as claimed in any of the preceding claims, the film having been hot-rolled on the substrate and/or the substrate comprising at least one dark watermark (55) at least partially covering the thread (30) or contiguous therewith.

11. The document as claimed in any of the preceding claims, the film having at least one non-opaque region that overlaps at least one non-opaque region of the thread, particularly in the vicinity of a window and/or of the opening, at least one of the overlapping non-opaque regions preferentially having at least two different colored regions.

12. The document as claimed in any of the preceding claims, at least one from among the thread and the film comprising a diffractive and/or iridescent and/or metallized pattern.

13. The document as claimed in any of the preceding claims, forming a banknote.

14. A method for producing a secure document as claimed in any of the preceding claims, comprising the following steps:
- Producing a fibrous substrate with at least one security thread (30), having a width between 2 and 12mm, introduced in the mass or in windows in the substrate and producing an opening (11);
- applying a film (20), the width of the film being greater than or equal to 5 mm and less than or equal to 30 mm, on a face of the substrate in order to close the opening, the film at least partially overlapping the security thread, the opening (11) being preferentially produced by punching or by means of a laser and/or the opening being preferentially produced following the introduction of the security thread, particularly by ablation of at least one part of the security thread.

15. A method for authenticating a secure document as claimed in any of claims 1 to 13, comprising observing the document through the opening under transmitted light and determining the authenticity of the document at least on the basis of this observation.
